# EUROPÄISCHE PATENTSCHRIFT

(11) **EP 3 130 850 B1**
(45) Veröffentlichungstag und Bekanntmachung des Hinweises auf die Patenterteilung: **27.11.2019**
(21) Anmeldenummer: 16178760.1
(22) Anmeldetag: 11.07.2016
(51) Int. Cl.: F23D 14/70

(54) **GAS-FLÄCHENBRENNER**
GAS GRID BURNER
BRÛLEUR À PLATINE À GAZ

(30) Priorität: 10.08.2015 DE 202015005682 U
(43) Veröffentlichungstag der Anmeldung: 15.02.2017
(73) Patentinhaber: Saacke GmbH, 28237 Bremen (DE)
(72) Erfinder: Behrens, Roland, 27711 Osterholz-Scharmbeck (DE)
(74) Vertreter: Philipp, Matthias

(56) Entgegenhaltungen:
- JP-U- S6 380 415
- US-A- 3 632 286
- US-A- 3 649 211
- US-A- 3 843 309

## Beschreibung

Die Erfindung betrifft einen Gas-Flächenbrenner mit einem in einer Längsrichtung verlaufenden Gasrohr, an dem in gegenseitigen Abständen eine Vielzahl von Gasdüsen gehalten sind, deren Austrittsachsen parallel zueinander und quer zur Längsrichtung angeordnet sind, und mit einer Vielzahl von Strömungsleiteinrichtungen, denen jeweils mindestens eine Gasdüse zugeordnet ist, wobei benachbart zu dem Gasrohr ein in Längsrichtung verlaufender Träger angeordnet ist, an dem die Strömungsleiteinrichtungen gehalten sind.

Ein derartiger Gas-Flächenbrenner ist beispielsweise aus der US 3,649,211 A bekannt.

US 3,843,309 A und JP S63 80415 U offenbaren ähnliche Gas-Flächenbrenner.

Dabei besteht das Problem, dass die gesamte Anordnung aufgrund der erheblichen Temperaturunterschiede einerseits zwischen Betriebs- und Ruhezustand und andererseits zwischen den Strömungsleiteinrichtungen und dem Gasrohr erheblichen unterschiedlichen thermischen Materialausdehnungen unterworfen ist, was nachteilig ist, weil die Strömungsleiteinrichtungen fest mit dem Träger verbunden bzw. verschraubt sind.

Die Aufgabe der Erfindung besteht darin, den vorgenannten Nachteil zu beseitigen. Diese Aufgabe wird erfindungsgemäß bei einem gattungsgemäßen Gas-Flächenbrenner durch die Maßnahme gelöst, dass die Strömungsleiteinrichtungen mit Spiel steckbar an dem Träger gehalten sind und von dem Träger und dem Gasrohr mechanisch entkoppelt sind.

Dadurch sind die Strömungsleiteinrichtungen, die im Betrieb erhebliche Temperaturen annehmen können, sowohl von dem Träger als auch von dem Gasrohr mechanisch entkoppelt, so dass unvermeidlich auftretende thermische Materialdehnungen nicht zu unzuträglichen Spannungen im Träger oder im Gasrohr führen können.

Bevorzugt ist vorgesehen, dass die Strömungsleiteinrichtungen lösbar, insbesondere werkzeuglos lösbar an dem Träger gehalten sind, so dass die Strömungsleiteinrichtungen problemlos von dem Träger abgenommen bzw. ausgetauscht werden können.

Es kann vorgesehen sein, dass der Träger das Gasrohr mit Abstand wenigstens teilweise umschließt und mit Austrittsachsen der Gasdüsen fluchtende Brenngasaustrittsöffhungen aufweist.

Es ist zweckmäßig, wenn der Träger als ein das Gasrohr mit Abstand umschließendes Trägerrohr ausgebildet ist, das im Querschnitt zylindrisch oder oval sein kann. Das Gasrohr kann konzentrisch oder exzentrisch in dem Trägerrohr angeordnet sein, und zwar zweckmäßigerweise exzentrisch entgegen einer Gasaustrittsrichtung aus den Gasdüsen.

Der Gas-Flächenbrenner kann in einem Kanal angeordnet sein, der zwei gegenüberliegende, quer zur Längsrichtung verlaufende Kanalwände aufweist, wobei das Gasrohr an einem Zufuhrende an einer ersten Kanalwand fest haltbar und an einem gegenüberliegenden geschlossenen Ende an einer zweiten Kanalwand zum Wärmedehnungsausgleich in Längsrichtung verlagerbar geführt ist. Entsprechend kann vorgesehen sein, dass der Träger an einem ersten Ende an der ersten Kanalwand fest haltbar und an einem gegenüberliegenden zweiten Ende an der zweiten Kanalwand zum Wärmedehnungsausgleich in Längsrichtung verlagerbar geführt ist.

Jede Strömungsleiteinrichtung kann mindestens ein an dem Träger gehaltenes Befestigungselement und mindestens ein mittels des Befestigungselements gehaltenes Strömungsleitelement aufweisen, wobei das Befestigungselement an dem Träger und das mindestens eine Strömungsleitelement an dem Befestigungselement mit Spiel steckbar und insbesondere lösbar gehalten ist.

Dabei ist zweckmäßigerweise vorgesehen, dass jedes Strömungsleitelement zwei mit Abstand in Längsrichtung angeordnete Befestigungsplatten aufweist, die mit Befestigungslaschen mit Spiel in Halteschlitze des Trägers eingreifen, wobei mindestens eine Befestigungslasche einer Befestigungsplatte eine Sicherungsöffuung aufweist, die sich im Montagezustand auf einer von dem übrigen Teil der Befestigungsplatte abgekehrten Seite des Trägers befindet und in die mindestens ein Sicherungselement einsteckbar ist. Die Befestigungsplatten sind bevorzugt quer zur Längsachse orientiert.

Das mindestens eine Sicherungselement kann stangenförmig sein und sämtliche Befestigungsplatten gleichzeitig sichern, indem es in die in Längsrichtung fluchtenden Sicherungsöffnungen aller Befestigungsplatten eingreift.

Es kann vorgesehen sein, dass von zwei Befestigungsplatten einer Strömungsleiteinrichtung mindestens ein Strömungsleitelement gehalten ist, das mit Haltelaschen mit Spiel in Aufnahmeschlitze der Befestigungsplatten eingreift.

Bevorzugt ist vorgesehen, dass das mindestens eine Strömungsleitelement im Montagezustand der Befestigungsplatten unverlierbar von den Aufnahmeschlitzen gehalten ist.

Es kann vorgesehen sein, dass das mindestens eine Sicherungselement mit Spiel in die Sicherungsöffnungen eingreift.

Jede Strömungsleiteinrichtung kann bezüglich einer die Längsachse und die Austrittsachsen der Gasdüsen enthaltenden Symmetrieebene symmetrisch angeordnete Strömungsleitelemente aufweisen. Jedes Strömungsleitelement kann zwei mit Abstand und insbesondere konzentrisch zu dem Trägerrohr verlaufende Abschirmelemente und zwei radial verlaufende Stabilisierungselemente umfassen. Zwischen jedem Abschirmelement und dem Trägerrohr kann ein Zwischenraum oder Strömungsraum gebildet sein. Zwischen jedem Stabilisierungselement und dem Trägerrohr kann ein Abstand bestehen, wodurch ein Strömungseintrittsbereich in den Strömungsraum gebildet ist.

Weitere Vorteile und Merkmale der Erfindung ergeben sich aus der nachfolgenden Beschreibung eines Ausführungsbeispiels, wobei auf eine Zeichnung Bezug genommen ist, in der
- Figur 1: eine Seitenansicht eines erfindungsgemäßen Gas-Flächenbrenners in einer Anordnung zwischen zwei Kanalwänden zeigt,
- Figur 2: eine Querschnittansicht des Gas-Flächenbrenners zeigt,
- Figur 3: eine perspektivische Ansicht des Gas-Flächenbrenners nach Figur 1 zeigt, wobei zwei im Bereich der Kanalwände angeordnete Befestigungsteile dargestellt sind,
- Figur 4: eine teilweise zerlegte Einzelansicht einer Strömungsleiteinrichtung an einem Trägerrohr zeigt,
- Figur 5: eine perspektivische Längsschnittansicht des Trägerrohrs zeigt, mit einem stabförmigen Sicherungselement für eine Anzahl von Befestigungsplatten, und
- Figur 6: eine endseitige, in Längsrichtung verlagerbare Halterung von Trägerrohr und Gasrohr an einer Lagerplatte im Bereich einer Kanalseitenwand zeigt.

Figur 1 zeigt eine schematische Seitenansicht eines im Ganzen mit 2 bezeichneten Gas-Flächenbrenners, der in einem Kanal 4 angeordnet ist, welcher von einer ersten Kanalwand 6 und einer zweiten Kanalwand 8 gebildet ist. Der Gas-Flächenbrenner 2 weist ein Gasrohr 10 auf, das im Bereich der ersten Kanalwand 6 mit einem Gasanschluss 12 zur Zuführung von Brenngas versehen ist, und ein Trägerrohr 14, das das Gasrohr 10 umgibt und an dem eine Anzahl von Strömungsleiteinrichtungen 16 in Form einzelner Segmente, in gegenseitigen Abständen entlang einer Längsrichtung 18, gehalten sind.

Das Gasrohr 10 und das Trägerrohr 14 sind an der ersten Kanalwand 6 fixiert und im Bereich der zweiten Kanalwand 8 in Längsrichtung 18 gesehen verschieblich gelagert, um im Betrieb auftretende Wärmedehnungen aufzufangen.

Figur 3 und 6 erläutern die Befestigung bzw. Lagerung des Gasrohrs 10 und des Trägerrohrs 14 an den einander gegenüberliegenden Kanalwänden 6 und 8 mehr im Einzelnen. Figur 3 zeigt ein Befestigungsteil 20, das der Befestigung des Gasrohrs 10 und des Trägerrohrs 14 an der ersten Kanalwand 6 dient, und eine Lagerplatte 22 zur längsverschieblichen und die Wärmedehnung ausgleichenden Lagerung und Halterung des Gasrohrs 10 und des Trägerrohrs 14 im Bereich der zweiten Kanalwand 8. An dem Befestigungsteil 20 sind neben der längsverschieblichen Lagerung 24 von Gas- und Trägerrohr noch ein Zünder 26 und eine Flammenüberwachung 28 angedeutet.

Figur 6 erläutert die Lagerung 24 mehr im Einzelnen. Das Gasrohr 10 ist im Bereich seines geschlossenen bzw. freien Endes in Längsrichtung 18 längsverschieblich in dem Trägerrohr 14 gelagert, welches seinerseits ebenfalls im Bereich seines freien Endes in Längsrichtung 18 auf Rollen 30 frei verlagerbar gehalten und geführt ist. Die Rollen 30 sind um eine zur Längsachse senkrecht verlaufende Drehachse an der Lagerplatte 22 gehalten, die an der zweiten Kanalwand 8 fixiert ist. Durch diese zweifache Los-Fest-Lagerung kann sich sowohl das Gasrohr 10 als auch das Trägerrohr 14 jeweils unabhängig voneinander und unabhängig von den festen Kanalwänden 6, 8 thermisch ausdehnen, ohne dass es zu unzuträglichen Zwangskräften kommt.

Figur 2 zeigt in einer Querschnittsansicht des Gas-Flächenbrenners 2 dessen grundsätzlichen Aufbau. Das Gasrohr 10 ist mit einer Anzahl von entlang der Längsrichtung 18 in gegenseitigen Abständen verteilt angeordneten Gasdüsen 34 versehen, deren Austrittsachse 34a quer zur Längsrichtung 18 und jeweils parallel zueinander angeordnet sind. Ein an dem Gasanschluss 12 zugeführter Brenngasstrom, beispielsweise Methan oder ein noch brennbare Anteile enthaltender Gasstrom, tritt durch die Gasdüsen 34 in Richtung der Austrittsachsen 34a über die Länge des Gasrohrs verteilt aus, wobei die Gasdüsen 34 bevorzugt identisch ausgebildet sind, so dass aus jeder Gasdüse ein hinsichtlich Volumenstrom und Geschwindigkeit identischer Gasstrom austritt. Die gegenseitigen Abstände der einzelnen Gasdüsen können identisch sein. Alternativ können jeweils Gruppen von z. B. je zwei, drei oder vier Gasdüsen mit engerem Abstand gebildet sein. Die Gasdüsen 34 können austauschbar an dem Gasrohr 10 gehalten sein, beispielsweise in Gewindebohrungen des Gasrohrs 10 eingeschraubt sein, welches zweckmäßigerweise eine zylindrische oder ovale Querschnittsform aufweist.

Das Trägerrohr 14 erstreckt sich ebenfalls in Längsrichtung 18 und umschließt das Gasrohr 10, wobei das Trägerrohr konzentrisch oder exzentrisch bezüglich des Gasrohrs 10 angeordnet sein kann. Figur 2 zeigt eine Situation, in der der Gas-Flächenbrenner 2 in einem Kanal mit Anströmrichtung 40 angeordnet ist, d. h. in Figur 2 von rechts nach links. Hierbei kann es zweckmäßig sein, wenn das Gasrohr 10 innerhalb des Trägerrohrs 14 entgegen der Anströmrichtung 40 exzentrisch angeordnet ist, oder anders gesagt entgegen der Gasaustrittsrichtung aus den Gasdüsen 34.

Das Trägerrohr 14 weist im Bereich einer jeden Gasdüse 34 benachbart und gegenüber der jeweiligen Gasdüse 34, mit dessen Austrittsachse 34a, fluchtend, eine Brenngasaustrittsöffuung 42 auf, und auf einer gegenüberliegenden Seite zwei Strömungseintrittsöffnungen 44. Von dem Gas-Flächenbrenner aufzuheizendes Gas, das in Anströmrichtung 40 anströmt und einen Sauerstoffanteil aufweist, bspw. Rauchgas oder Abgas wie Gasturbinenabgas, kann durch die Strömungseintrittsöffnungen 44 teilweise in das Trägerrohr 14 eintreten, wobei es das Gasrohr 10 umströmt und mit aus der Gasdüse 34 ausströmendem Brenngas teilweise vermischt, aus der Brenngasaustrittsöffnung 42 ausströmt. Je nach Geschwindigkeit des anströmenden Gases wird das Ein- und Ausströmen des in bzw. aus dem Trägerrohr 14 zu einem mehr oder weniger großen Anteil durch den Impuls des aus der Gasdüse 34 ausströmenden Brenngases induziert.

Wie in Figur 1 und 2 angedeutet ist, sind an dem Trägerrohr 14 eine Anzahl von Strömungsleiteinrichtungen 16 gehalten, wobei jeweils eine Strömungsleiteinrichtung 16 einer bestimmten Anzahl bzw. einer Gruppe von Gasdüsen 34 und Brenngasaustrittsöffnungen 42, im dargestellten Beispiel sind dies drei Gasdüsen 34 je Strömungsleiteinrichtung 16, zugeordnet ist. Figur 5 lässt erkennen, dass jeder Strömungsleiteinrichtung 16 drei Gasdüsen 34 zugeordnet sind, indem in der Schnittdarstellung des Trägerrohrs 14 die jeder Gasdüse 34 zugeordneten Brenngasaustrittsöffnungen 42 dargestellt sind. Stromab der Strömungsleiteinrichtungen 16 bildet sich im Betrieb eine Verbrennungszone bzw. Flamme aus. Figur 2 zeigt mit Pfeilen den Strömungsverlauf bei Anströmung von rechts (Anströmrichtung 40).

Figur 4 zeigt den Aufbau einer Strömungsleiteinrichtung 16 mehr im Einzelnen. Jede Strömungsleiteinrichtung 16 umfasst zwei Befestigungsplatten 52 als Befestigungselemente, die jeweils in einer senkrecht zur Längsrichtung 18 verlaufenden Ebene an dem Trägerrohr 14 gehalten sind. Jede Befestigungsplatte 52 weist zwei Befestigungslaschen 54 auf, die mit Spiel in Halteschlitze 56 des Trägerrohrs 14 eingreifen. Jede Befestigungslasche 54 ist mit einer Sicherungsöffnung 58 versehen. Im montierten Zustand liegen die Befestigungslaschen 54 mit den Sicherungsöffnungen 58 innerhalb des Trägerrohrs 14, was in Figur 2 und 5 ersichtlich ist. Sämtliche Sicherungsöffnungen 58 der Befestigungsplatten 52 sämtlicher Strömungsleiteinrichtungen 50 sind in Längsrichtung 18 miteinander ausgerichtet und ermöglichen das Einstecken eines stabförmigen Sicherungselements 60 (Figur 5), so dass eine unverlierbare Halterung der Befestigungsplatten 52 an dem Trägerrohr 14 gewährleistet ist.

Die Befestigungsplatten 52 dienen der Halterung der eigentlichen Strömungsleitelemente an dem Trägerrohr 14, wobei im dargestellten Beispiel zwei Paare von Strömungsleitelementen vorhanden sind, jeweils bestehend aus einem Abschirmelement 62 und einem Stabilisierungselement 64, die symmetrisch zu einer die Längsachse und die Austrittsachsen 34a der Gasdüsen 34 enthaltenden Symmetrieebene 66 (Figur 2) angeordnet sind. Die Abschirmelemente 62 sind mit Abstand zu dem Trägerrohr 14 und im Wesentlichen konzentrisch dazu angeordnet, wobei zwischen den beiden mit Abstand bezüglich der Umfangsrichtung angeordneten Abschirmelementen 62 einer Strömungsleiteinrichtung 16 eine Austrittsöffnung 68 gebildet ist, die mit den der Strömungsleiteinrichtung 16 zugeordneten Brenngasaustrittsöffnungen 42 und den Gasdüsen 34 bzw. deren Austrittsachsen 34a ausgerichtet ist. In dem dargestellten Beispiel sind die Abschirmelemente 62 im Wesentlichen rechteckförmig, so dass die Austrittsöffnung 68 ebenfalls eine rechteckige Form aufweist.

Zwischen den Abschirmelementen 62 und dem Trägerrohr 14 besteht in radialer Richtung ein Zwischenraum, wodurch ein Strömungsraum 65 gebildet ist, durch den in Anströmrichtung 40 anströmendes Gas einströmt und durch die Austrittsöffnung 68 ausströmt, gemeinsam mit dem aus der Gasdüse 34 austretenden Brenngas und dem durch die Strömungseintrittsöffnung 44 ein- und aus der Brenngasaustrittsöffnung 42 ausgetretenen, ausströmenden Gas. Jedes Stabilisierungselement 64 ist in einem radialen Abstand von dem Trägerrohr 14 angeordnet (Fig. 2), so dass ein Strömungseintrittsbereich 64a in den Strömungsraum 65 gebildet ist.

Wie insbesondere Figur 4 zeigt, ist jedes Abschirmelement 62 mit vier Haltelaschen 70 versehen, die jeweils mit Spiel in einen Aufnahmeschlitz 72 der Befestigungsplatten 52 eingreifen.

In entsprechender Weise ist jedes Stabilisierungselement 64 mit vier Haltelaschen 74 versehen, die jeweils mit Spiel in einen Aufnahmeschlitz 76 der Befestigungsplatten 52 eingreifen. Zwecks zusätzlicher Sicherung ist ferner jedes Abschirmelement 62 mit einer weiteren Haltelasche 78 versehen, die jeweils mit Spiel in einen Aufnahmeschlitz 80 eines Stabilisierungselements 64 eingreift.

Das genannte Spiel, mit dem die Strömungsleiteinrichtungen an dem Träger steckbar gehalten sind und die einzelnen Elemente der Strömungsleiteinrichtungen untereinander steckbar gehalten sind, hängt von Material, Abmessungen und Betriebstemperaturniveau des Gas Flächenbrenners ab und ist so ausgelegt, dass weder im kalten Zustand noch im betriebswarmen Zustand in irgendeinem Teil des Gas-Flächenbrenners eine mechanische Spannung auftritt, die größer ist als 10 %, 25 %, 50 % oder 75 % der Streckgrenze oder Zugfestigkeit eines jeweiligen Elements. Bevorzugt ist das Spiel so groß ausgelegt, dass sich weder im Betriebs- noch im kalten Ruhezustand eine mechanische Spannung einstellt, sondern in jedem Betriebszustand zumindest noch ein geringfügiges restliches Spiel an allen steckbaren Verbindungen verbleibt.

### Bezugszeichenliste

- 2: Gas-Flächenbrenner
- 4: Kanal
- 6: erste Kanalwand
- 8: zweite Kanalwand
- 10: Gasrohr
- 12: Gasanschluss
- 14: Trägerrohr (Träger)
- 16: Strömungsleiteinrichtung
- 18: Längsrichtung
- 20: Befestigungsteil
- 22: Lagerplatte
- 24: Lagerung
- 26: Zünder
- 28: Flammenüberwachung
- 30: Rolle
- 34: Gasdüse
- 34a: Austrittsachse
- 40: Anströmrichtung
- 42: Brenngasaustrittsöffnung
- 44: Strömungseintrittsöffnung
- 52: Befestigungsplatte (Befestigungselement)
- 54: Befestigungslasche
- 56: Halteschlitz
- 58: Sicherungsöffnung
- 60: Sicherungselement
- 62: Abschirmelement
- 64: Stabilisierungselement
- 64a: Strömungseintrittsbereich
- 65: Strömungsraum
- 66: Symmetrieebene
- 68: Austrittsöffnung
- 70: Haltelasche
- 74: Haltelasche
- 78: Haltelasche
- 72: Aufnahmeschlitz
- 76: Aufnahmeschlitz
- 80: Aufnahmeschlitz

## Patentansprüche

1. Gas-Flächenbrenner (2) mit einem in einer Längsrichtung (18) verlaufenden Gasrohr (10), an dem in gegenseitigen Abständen eine Vielzahl von Gasdüsen (34) gehalten sind, deren Austrittsachsen (34a) parallel zueinander und quer zur Längsrichtung (18) angeordnet sind, mit einer Vielzahl von Strömungsleiteinrichtungen (16), denen jeweils mindestens eine Gasdüse (34) zugeordnet ist, und mit einem benachbart zu dem Gasrohr (10) in Längsrichtung (18) verlaufenden Träger (14), an dem die Strömungsleiteinrichtungen (16) gehalten sind, **dadurch gekennzeichnet, dass** die Strömungsleiteinrichtungen mit Spiel steckbar an dem Träger (14) gehalten sind und von dem Träger (14) und dem Gasrohr (10) mechanisch entkoppelt sind.

2. Gas-Flächenbrenner nach Anspruch 1, **dadurch gekennzeichnet, dass** die Strömungsleiteinrichtungen (16) lösbar, insbesondere werkzeuglos lösbar an dem Träger (14) gehalten sind.

3. Gas-Flächenbrenner nach einem der vorangehenden Ansprüche, **dadurch gekennzeichnet, dass** der Träger (14) das Gasrohr (10) mit Abstand wenigstens teilweise umschließt und mit Austrittachsen (34a) der Gasdüsen (34) fluchtende Brenngasaustrittsöffnungen (42) aufweist.

4. Gas-Flächenbrenner nach einem der vorangehenden Ansprüche, **dadurch gekennzeichnet, dass** der Träger als ein das Gasrohr (10) mit Abstand umschließendes Trägerrohr (14) ausgebildet ist.

5. Gas-Flächenbrenner nach Anspruch 4, **dadurch gekennzeichnet, dass** das Gasrohr (10) konzentrisch oder exzentrisch in dem Trägerrohr (14) angeordnet ist.

6. Gas-Flächenbrenner nach einem der vorangehenden Ansprüche, **dadurch gekennzeichnet, dass** der Gas-Flächenbrenner in einem Kanal (4) anordenbar ist, der zwei gegenüberliegende, quer zur Längsrichtung (18) verlaufende Kanalwände (6, 8) aufweist, wobei das Gasrohr (10) an einem Zufuhrende an einer ersten Kanalwand (6) fest haltbar und an einem gegenüberliegenden geschlossenen Ende an einer zweiten Kanalwand (8) zum Wärmedehnungsausgleich in Längsrichtung verlagerbar geführt ist.

7. Gas-Flächenbrenner nach Anspruch 6, **dadurch gekennzeichnet, dass** der Träger (14) an einem ersten Ende an der ersten Kanalwand (6) fest haltbar und an einem gegenüberliegenden zweiten Ende an der zweiten Kanalwand (8) zum Wärmedehnungsausgleich in Längsrichtung (18) verlagerbar geführt ist.

8. Gas-Flächenbrenner nach einem der vorangehenden Ansprüche, **dadurch gekennzeichnet, dass** jede Strömungsleiteinrichtung (16) mindestens ein an dem Träger (14) gehaltenes Befestigungselement (52) und mindestens ein mittels des Befestigungselements (52) gehaltenes Strömungsleitelement (62, 64) aufweist, wobei das Befestigungselement (52) an dem Träger (14) und das mindestens eine Strömungsleitelement (62, 64) an dem Befestigungselement (52) steckbar und insbesondere lösbar gehalten ist.

9. Gas-Flächenbrenner nach Anspruch 8, **dadurch gekennzeichnet, dass** jedes Strömungsleitelement (16) zwei in Längsrichtung (18) mit Abstand angeordnete Befestigungsplatten (52) aufweist, die mit Befestigungslaschen (54) mit Spiel in Halteschlitze (56) des Trägers eingreifen, wobei mindestens eine Befestigungslasche (54) einer Befestigungsplatte (52) eine Sicherungsöffnung (58) aufweist, die sich im Montagezustand auf einer der Befestigungsplatte (52) abgekehrten Seite des Trägers (14) befindet und in die mindestens ein Sicherungselement (60) einsteckbar ist.

10. Gas-Flächenbrenner nach Anspruch 9, **dadurch gekennzeichnet, dass** das mindestens eine Sicherungselement (60) stangenförmig ist und sämtliche Befestigungsplatten (52) gleichzeitig sichert.

11. Gas-Flächenbrenner nach Anspruch 10, **dadurch gekennzeichnet, dass** von zwei Befestigungsplatten (52) einer Strömungsleiteinrichtung (16) mindestens ein Strömungsleitelement (62, 64) gehalten ist, das mit Haltelaschen (70, 74) mit Spiel in Aufnahmeschlitze (72, 76) der Befestigungsplatten (52) eingreift.

12. Gas-Flächenbrenner nach Anspruch 11, **dadurch gekennzeichnet, dass** das mindestens eine Strömungsleitelement (62, 64) im Montagezustand der Befestigungsplatten (52) unverlierbar von den Aufnahmeschlitzen (72, 76) gehalten ist.

13. Gas-Flächenbrenner nach einem der Ansprüche 9 bis 12, **dadurch gekennzeichnet, dass** das mindestens eine Sicherungselement mit Spiel in die Sicherungsöffnungen (58) eingreift.

14. Gas-Flächenbrenner nach einem der vorangehenden Ansprüche, **dadurch gekennzeichnet, dass** jede Strömungsleiteinrichtung (16) bezüglich einer die Längsachse (18) und die Austrittsachsen (34a) der Gasdüsen (34) enthaltenden Symmetrieebene (66) symmetrisch angeordnete Strömungsleitelemente (62, 64) aufweist, insbesondere zwei mit Abstand und insbesondere konzentrisch zu dem Trägerrohr (14) verlaufende Abschirmelemente (62) und zwei radial verlaufende Stabilisierungselemente (64).

15. Gas-Flächenbrenner nach Anspruch 14, **dadurch gekennzeichnet, dass** zwischen jedem Abschirmelement (62) und dem Trägerrohr (14) ein Strömungsraum (65) gebildet ist.

16. Gas-Flächenbrenner nach Anspruch 15, **dadurch gekennzeichnet, dass** zwischen jedem Stabilisierungselement (64) und dem Trägerrohr (14) ein radialer Abstand besteht, wodurch ein Strömungseintrittsbereich zu einem Strömungsraum (65) gebildet ist.

## Claims

1. Gas grid burner (2) comprising a gas pipe (10), running in a longitudinal direction (18), on which at mutual distances a plurality of gas nozzles (34) is held, whose outlet axes (34a) are arranged parallel to one another and transversely to the longitudinal direction (18) with a plurality of flow-guiding devices (16), to which at least one gas nozzle (34) is assigned in each case and comprising a support (14), running adjacent to the gas pipe (10) in the longitudinal direction (18), on which the flow-guiding devices (16) are held, **characterized in that** the flow-guiding devices are held with play on the support (14) so that they can be plugged there into and are mechanically disconnected from the support (14) and the gas pipe (10).

2. Gas grid burner according to claim 1, **characterized in that** the flow-guiding devices (16) are held detachably on the support (14), in particular detachably without tools.

3. Gas grid burner according to one of the preceding claims, **characterized in that** the support (14) at least partly encloses the gas pipe (10) with a gap and has fuel gas outlet apertures (42) flush with outlet axes (34a) of the gas nozzles (34).

4. Gas grid burner according to one of the preceding claims, **characterized in that** the support is embodied as a support tube (14) enclosing the gas pipe (10) with a gap.

5. Gas grid burner according to claim 4, **characterized in that** the gas pipe (10) is arranged concentrically or eccentrically in the support tube (14).

6. Gas grid burner according to one of the preceding claims, **characterized in that** the gas grid burner can be placed in a duct (4), which has two facing duct walls (6, 8), running transversely to the longitudinal direction (18), wherein the gas pipe (10) at a supply end is firmly held stably on a first duct wall (6) and at a facing closed end movably held on a second duct wall (8) to balance out heat expansion.

7. Gas grid burner according to claim 6, **characterized in that** the support (14) at a first end is firmly held stably on the first duct wall (6) and at a facing second end is held on the second duct wall (8) movably in the longitudinal direction (18) to balance out heat expansion.

8. Gas grid burner according to one of the preceding claims, **characterized in that** each flow-guiding device (16) has at least one fastening part (52), held on the support (14), and at least one flow-guiding element (62, 64) held by the fastening part (52), wherein the fastening part (52) is held on the support (14) so that it can be plugged there into and the at least one flow-guiding element (62, 64) is held on the fastening part (52) so that it can be plugged there into and in particular detachably.

9. Gas grid burner according to claim 8, **characterized in that** each flow-guiding device (16) has two fastening plates (52) arranged with spacing in the longitudinal direction (18) which by means of fastening lugs (54) engage with play in retaining slots (56) of the support, wherein at least one support lug (54) of a fastening plate (52) has a securing aperture (58), which in the assembled state is located on a side of the support (14) facing away from the fastening plate (52) and can be plugged into the at least one securing element (60).

10. Gas grid burner according to claim 9, **characterized in that** the at least one securing element (60) secures all fastening plates (52) at the same time.

11. Gas grid burner according to claim 10, **characterized in that** at least one flow-guiding element (62, 64) is held by two fastening plates (52) of a flow-guiding device (16), which by means of lugs (70, 74) engage with play in receiving slots (72, 76) of the fastening plates (52).

12. Gas grid burner according to claim 11, **characterized in that** the at least one flow-guiding element (62, 64) in the assembled state of the fastening plates (52) is held captive by the receiving slots (72, 76).

13. Gas grid burner according to claims 9 to 12, **characterized in that** the at least one securing element engages with play in the securing apertures (58).

14. Gas grid burner according to the preceding claims, **characterized in that** each flow-guiding device (16) relative to a symmetry plane (66) containing the longitudinal axis (18) and the outlet axes (34a) of the gas nozzles (34) has symmetrically arranged flow-guiding elements (62, 64), in particular two shielding elements (62) running at a distance and in particular concentrically to the support tube (14) and two radially-running stabilization elements (64).

15. Gas grid burner according to claim 14, **characterized in that** a flow chamber (65) is formed between each shielding element (62) and the support tube (14).

16. Gas grid burner according to claim 15, **characterized in that** there is a radial gap between each stabilization element (64) and the support tube (14), as a result of which an inlet area is formed to a flow chamber (65).

## Revendications

1. Le brûleur à platine à gaz (2) composé d'une conduite de gaz (10), disposé dans un sens longitudinal (18), sur lequel sont implantées à des distances mutuelles une pluralité de buses de gaz (34), dont les axes de sortie (34a) sont organisés parallèlement les uns aux autres et dans un sens transversal par rapport à la direction longitudinale (18), avec une pluralité de dispositifs de guidage de l'écoulement (16), auxquels est attribuée au moins une buse de gaz (34) dans chaque cas, avec un support (14), implanté de manière adjacente à la conduite de gaz (10) dans le sens longitudinal (18), sur lequel viennent se fixer les dispositifs de guidage de l'écoulement (16), et **se caractérisant par le fait que** ces dispositifs de guidage de gaz viennent s'immobiliser, avec un certain jeu, sur le support (14), de telle sorte qu'ils peuvent s'y raccorder et ont une déconnexion mécanique au niveau du support (14) et de la conduite de gaz (10).

2. Le brûleur à platine à gaz que décrit la revendication 1, mais qui se **caractérise par le fait que** les dispositifs de guidage de l'écoulement (16) viennent se fixer sur le support (14) et peuvent, en particulier, s'en détacher sans faire appel à des outils.

3. Le brûleur à platine à gaz que décrit l'une ou l'autre des revendications précédentes, mais qui se **caractérise par le fait que** le support (14) enveloppe, au moins partiellement, la conduite de gaz (10) avec un écartement et a plusieurs ouvertures de sortie de gaz combustible (42) qui viennent affleurer les axes de sortie (34a) des bus de gaz (34).

4. Le brûleur à platine à gaz que décrit l'une ou l'autre des revendications précédentes, mais qui se **caractérise par le fait que** le support est incorporé sous la forme d'un tube-support (14) qui enveloppe la conduite de gaz (10) avec un écartement.

5. Le brûleur à platine à gaz que décrit la revendication 4, mais qui se **caractérise par le fait que** la conduite de gaz (10) est disposée de manière concentrique ou excentrique dans le tube-support (14).

6. Le brûleur à platine à gaz que décrit l'une ou l'autre des revendications précédentes, mais qui se **caractérise par le fait que** le brûleur à platine à gaz peut être implanté dans une conduite (4) qui comporte deux parois de conduite qui se font face (6, 8) et qui sont disposées dans le sens transversal, par rapport au sens longitudinal (18), et si ce n'est que la conduite de gaz (10), au niveau d'une extrémité d'alimentation, est maintenue fermement, et de manière stable, contre une première paroi de conduite (6) et, au niveau d'une extrémité fermée qui y fait face, est maintenue contre une deuxième paroi de conduite (8) et peut en être retirée, afin de bien répartir la dilatation thermique.

7. Le brûleur à platine à gaz que décrit la revendication 6, mais qui se **caractérise par le fait que** le support (14), au niveau d'une première extrémité, est maintenue fermement, et de manière stable, contre la première paroi de conduite (6) et, au niveau d'une extrémité qui y fait face, est maintenue contre une deuxième paroi de conduite (8) et peut en être retirée, dans le sens longitudinal (18), afin de bien répartir la dilatation thermique.

8. Le brûleur à platine à gaz que décrit l'une ou l'autre des revendications précédentes, mais qui se **caractérise par le fait que** chaque dispositif de guidage de l'écoulement (16) a au moins une pièce de fixation (52), maintenue sur le support (14), et au moins un élément de guidage de l'écoulement (62, 64), maintenu par la pièce de fixation (52), et si ce n'est que la pièce de fixation (52) est maintenue sur le support (14), de telle sorte qu'elle puisse s'y raccorder, et si ce n'est qu'au moins un élément de guidage de l'écoulement (62, 64) est maintenu sur la pièce de fixation (52), de telle sorte qu'il puisse s'y raccorder et, en particulier, qu'il puisse s'en détacher.

9. Le brûleur à platine à gaz que décrit la revendication 8, mais qui se **caractérise par le fait que** chaque dispositif de guidage de l'écoulement (16) comporte deux plaquettes de fixation (52) disposées avec un certain espacement dans le sens longitudinal (18) qui, par l'entremise d'ergots de fixation (54) se mettent en prise, avec un certain jeu, dans des encoches de réception (56) du support, et si ce n'est qu'au moins un ergot de support (54) d'une plaquette de fixation (52) a une ouverture de fixation (58) qui, après assemblage, est implantée sur un côté du support (14), du côté opposé à la plaquette de fixation (52) et peut se raccorder dans au moins un élément de fixation (60).

10. Le brûleur à platine à gaz que décrit la revendication 9, mais qui se **caractérise par le fait qu'**au moins un élément de fixation (60) assure, simultanément, l'immobilisation de toutes les plaquettes de fixation (52).

11. Le brûleur à platine à gaz que décrit la revendication 10, mais qui se **caractérise par le fait qu'**au moins un élément de guidage de l'écoulement (62, 64) est immobilisé par deux plaquettes de fixation (52) d'un dispositif de guidage de l'écoulement (16) qui, par l'entremise d'ergots (70, 74), vient se mettre en prise, avec un certain jeu, dans des encoches de réception (72, 76) des plaquettes de fixation (52).

12. Le brûleur à platine à gaz que décrit la revendication 11, mais qui se **caractérise par le fait qu'**au moins un élément de guidage de l'écoulement (62, 64), après assemblage des plaquettes de fixation (52), est retenu en position par les encoches de réception (72, 76).

13. Le brûleur à platine à gaz que décrivent les revendication 9 à 12, mais qui se **caractérise par le fait qu'**au moins un élément de fixation vient se mettre en prise, avec un certain jeu, dans les ouvertures de fixation (58).

14. Le brûleur à platine à gaz que décrit l'une ou l'autre des revendications précédentes, mais qui se **caractérise par le fait que** chaque dispositif de guidage de l'écoulement (16), par rapport à un plan de symétrie (66) contenant l'axe longitudinal (18) et les axes de sortie (34a) des buses de gaz (34) a des éléments de guidage de l'écoulement (62, 64) disposés de manière symétrique, en particulier deux éléments de blindage (62) disposés à une certaine distance et, essentiellement, de manière concentrique par rapport au tube-support (14) et deux éléments de stabilisation (64) disposés sur un plan radial.

15. Le brûleur à platine à gaz que décrit la revendication 14, mais qui se **caractérise par le fait qu'**une chambre de circulation (65) est implantée entre chaque élément de blindage (62) et le tube-support (14).

16. Le brûleur à platine à gaz que décrit la revendication 15, mais qui se **caractérise par le fait qu'**il y a un écartement radial entre chaque élément de stabilisation (64) et le tube-support (14) et de ce fait, une zone d'admission se forme jusqu'à la chambre de circulation (65).
